# EUROPÄISCHE PATENTSCHRIFT

(11) **EP 0 541 794 B1**
(45) Veröffentlichungstag und Bekanntmachung des Hinweises auf die Patenterteilung: **09.05.2001**
(21) Anmeldenummer: 93900011.3
(22) Anmeldetag: 29.05.1992
(51) Int. Cl.: D01H 5/42, D01G 23/06

(54) **VERFAHREN UND VORRICHTUNG ZUR KORREKTUR DES REGULIEREINSATZPUNKTES UND DER REGULIERINTENSITÄT**
PROCESS AND DEVICE FOR CORRECTING THE MOMENT AND INTENSITY OF REGULATION
PROCEDE ET DISPOSITIF DE CORRECTION DU MOMENT ET DE L'INTENSITE DE REGULATION

(30) Priorität: 04.06.1991 DE 4118242; 13.05.1992 DE 4215682
(43) Veröffentlichungstag der Anmeldung: 19.05.1993
(73) Patentinhaber: Rieter Ingolstadt Spinnereimaschinenbau AG, 85055 Ingolstadt (DE)
(72) Erfinder: DENZ, Peter, D-8899 Hohenwart (DE); PROMOLI, Johann-Christian, D-8070 Ingolstadt (DE)
(74) Vertreter: Bergmeier, Werner, Dipl.-Ing.
(86) Internationale Anmeldenummer: EP9201203
(87) Internationale Veröffentlichungsnummer: WO9222692

(56) Entgegenhaltungen:
- EP-A- 0 176 661
- EP-A- 0 412 448
- DE-A- 3 619 248
- DE-A- 3 622 584

## Beschreibung

Die Erfindung nimmt Bezug auf ein Verfahren und eine Vorrichtung zur Korrektur des Regeleinsatzpunktes und der Regulierintensität einer Regulierung, eines Streckwerkes für Faserbänder mit den Merkmalen der Oberbegriffe aus den Ansprüchen 1 und 12.

Eine Veränderung in der Dicke des Faserbandes zu erfassen und auf die gewünschte Dicke mittels verändertem Verzug auszugleichen, ist Aufgabe der Regulierung.
Die Erfassung der Dickensignale erfolgt an der Meßstelle vor dem Streckwerkseingang. Auf dem nachfolgenden Weg der gemessenen Faserbandstellen bis zum Verzugspunkt wird das jeweils zugehörige Meßsignal zeitverzögert zwischengespeichert. Mit Ablauf dieser Verzögerungszeit erfolgt unmittelbar der Einsatz der Regulierung entsprechend der Abweichung von der Faserbanddicke. Dieser Einsatzpunkt ist der Reguliereinsatzpunkt.

Dabei existiert das Problem, daß der Reguliereinsatzpunkt nicht zu früh oder zu spät gegenüber dem Verzugspunkt erfolgt, denn das wäre ein Fehlverzug. Ebenso darf die Regulierintensität, d.h. die Verstärkung nicht zu gering oder zu stark sein.

In der Praxis sind maschineninterne Einflüsse oder Umwelteinflüsse die Ursache, so daß der Verzugspunkt nicht exakt festgelegt werden kann und es zu Fehlern bei der Festlegung des Reguliereinsatzpunkt und der Regulierintensität kommt.

Bei sprunghaft auftretenden Dickeschwankungen des Faserbandes, das kann beispielsweise ein die Toleranzgrenze überschreitender Nadelimpulse sein, können die mechanischen Baugruppen zum Antrieb der Streckwerkswalzen infolge ihrer Trägheit nicht schnell genug folgen. Ein vollständiger Ausgleich der Dickeschwankung ist in diesem Fall kaum möglich. Das Problem wird dadurch verschärft, daß das Bedürfnis besteht, die Geschwindigkeit des Faserbandes von durchschnittlich 500 m pro Minute auf 800 m pro Minute und mehr zu steigern.

Ein anderer Grenzfall sind zeitlich sehr langsam wachsende Dickeschwankungen. Dort ist die Reaktion der Regulierung ebenso nicht ausreichend.

Die DE-OS 36 19 248 schlägt vor, einen Korrekturwert für die Verzögerungszeit in Abhängigkeit von der Steilheit oder der relativen Größe der Masseschwankung zu bestimmen. Das Ergebnis ist eine Verkürzung der Verzögerungszeit in Abhängigkeit von der Steilheit und der Größe der Masseschwankung. Diese Lösung hat den Nachteil, daß das Resultat der Regulierung nicht überprüft werden kann. Dies ist insofern von Nachteil, da durch maschineninterne Einflüsse oder Umwelteinflüsse die veranlaßte Korrektur beeinflußt werden kann.

Die Lösung nach EP 412 448 schlägt am Streckwerk den Einsatz einer vermaschten Regelung vor, wobei das Meßsignal nach dem Streckwerksausgang erfaßt und ausgewertet wird. Zweck der Lösung ist, das Resultat der gesteuerten Verzugsveränderung durch Überwachung am Streckwerksauslauf festzustellen, in das gleiche Regelungssystem zurückzuführen und getrennt nach niederfrequentem und hochfrequentem Anteil in einem Optimierungsverfahren auszuwerten. Die durch die Hauptregelung optimierte Stellgröße Y wird somit als Sollwert für den Regler 8.2 des Antriebs für den Hauptverzugsbereich 12 genutzt (EP 412 488, Seite 12, 12.-15. Zeile). Diese Lösung geht weiterhin davon aus, die Meßwerte stets für eine Sollwert-Optimierung zu verwenden. Der entscheidende Mangel bei dieser Verfahrensweise ist, daß die für die Einstellung der Sollwerte zu nutzenden Korrekturwerte nicht unabhängig und somit nicht beeinflussungsfrei vom Reguliersystem verarbeitet werden.

Um Veränderungen in der Regulierung unabhängig von der Regulierung sicher erfassen zu können, wurde bisher der "Bändertest" durchgeführt. Der "Bändertest" wird stichprobenartig und manuell durchgeführt zur Bestimmung der richtigen Ausregulierung von Schwankungen der Faserbanddicke. Es wird ein Testband erzeugt. Der Bediener legt einen einzelnen Bandabschnitt zu den Vorlagebändern oder erzeugt durch Bandriß eine begrenzte Bandunterbrechung. Die Länge dieses produzierten Faserbandes wird herausgeschnitten und deren Ist-Banddicke über eine Wägung ermittelt (siehe Bedienungsanleitung RIETER Spinning Systems, Strecke RSB 851, SB 851, Punkt 4.5.6., Ausgabe 8/1990). Es ist somit ein Produktionsstop im Minutenbereich nicht zu vermeiden. Das ist ein wesentlicher Nachteil für eine kontinuierliche Produktion bei hoher Produktionsgeschwindigkeit.

Die EP 176 661 B1, Spalte 4, 42. bis 51. Zeile beschreibt als Lösung, daß im Prinzip ein weiterer geschlossener Regelkreis eingeführt wird, der von einem Meßorgan am Ausgang eines Streckwerks die Signale entnimmt, diese in einer Elektronik umformt und die Parameter in einer Regelelektronik des offenen Regelkreises beeinflußt. Dieser weitere, geschlossene Regelkreis wirkt nicht direkt auf die Regulierstrecke, sondern auf die Regulierparameter des offenen Regelkreises. Es erfolgt eine Optimierung der Regulierparameter durch ein iteratives Verfahren. Das iterative Verfahren arbeitet ständig während der gesamten Betriebsdauer der Regulierstrecke. Ein Nachteil dieses Verfahrens ist, daß auch bei Erreichen eines gewünschten Regulierzustandes das iterative Verfahren ständig weitergeführt wird und somit die Regulierung ständigen Änderungen ausgesetzt wird. Es erfolgt keine Bewertung der vom Meßorgan am Ausgang des Streckwerkes gelieferten Signals für die Regulierung.

Aufgabe der Erfindung ist es, ein Verfahren und eine Vorrichtung zu schaffen, die die Korrektur des Reguliereinsatzpunktes und der Regulierintensität an einer Regulierung des Streckwerkes verbessert.

Diese Aufgabe wird mit einem Verfahren bzw. einer Vorrichtung gemäß Anspruch 1 bzw. Anspruch 12 gelöst.

Im Gegensatz zu bestehenden Regulierverfahren, die die FFT-Analyse nutzen, um zu Korrekturwerten zu kommen, nutzt das erfindungsgemäße Verfahren das Merkmal, lediglich Einzelereignisse der Faserbanddicke auszusuchen, und um das unabhängig zum bestehenden Reguliersystem arbeitende Verfahren zu starten, um innerhalb eines vorgegebenen Zeitbereiches notwendig werdende Korrekturen gegenüber dem Reguliersystem (d.h. Korrektur des Regeleinsatzpunktes oder der Regulierintensität) zu ermitteln und durchzuführen. Das erfindungsgemäße Verfahren ist somit nicht ständig in Betrieb. Nur mit Erfassung eines besonderen Signals wird das Verfahren in Betrieb gesetzt und nach vorgegebener Zeitdauer gestoppt.

Bei dem Verfahren handelt es sich nicht um eine Rückführung der Regelgröße im Sinne eines geschlossenen Regelkreises oder einer Störgrößenaufschaltung.

Das Verfahren erfordert, daß ein transientes Signal der Faserbanddicke an der Meßstelle 1 vorliegt. Das transiente Signal muß eine hohe Amplitude besitzen, so daß eine deutliche Überschreitung der Toleranzgrenze der Faserbanddicke mit ausreichender Zeitdauer erfolgt. Zugleich muß diese Amplitude eine Steilheit besitzen, die wesentlich abweichend ist gegenüber einer dauerhaft wachsenden Faserbanddicke, aber kleiner als die eines Nadelimpulses ist.

Dieses Signal muß einem Sprungsignal ähnlich sein. Dieses Sprungsignal wird der Regulierung zugeführt und zugleich genutzt, um das erfindungsgemäße Verfahren zur Korrektur des Reguliereinsatzpunktes und der Regulierintensität zu starten. Unabhängig zur bestehenden Regulierung wird das Antwortsignal als Impulsdiagramm am Streckwerksausgang erfaßt und dessen Veränderung im Vergleich zum Sprungsignal ausgewertet, um den Reguliereinsatzpunkt und die Regulierintensität zu korrigieren. Das Verfahren wird nach einer definierten Zeitspanne beendet.

Vorrichtungsgemäß werden parallel zur bestehenden Regulierung Baugruppen installiert, die sowohl eine Erkennung eines transienten Signals ermöglichen als auch eine Auswertung des Antwortsignals bezüglich des Reguliereinsatzpunktes und der Regulierintensität ermöglichen.

Der Vorteil des Verfahrens besteht darin, daß es unabhängig und somit beeinflussungsfrei von einer vorhandenen Regulierung arbeitet. Somit wird der Korrekturwert exakter bestimmt, da maschineninterne Einflüsse oder Umwelteinflüsse auf den Verzugspunkt besser berücksichtigt werden können. Damit im Zusammenhang stehend, ergibt sich als weiterer Vorteil eine teilweise Automatisierung des "Bändertests", indem auf automatisierte Weise ein Testband erzeugt wird, ohne den Produktionsprozeß zu unterbrechen.

Da das Verfahren die gezielte Auswahl eines zufälligen Einzelereignisses abweichender Faserbanddicke erfordert, bedarf es keiner ständigen Betriebsweise des Verfahrens.

Die Arbeitsweise des Verfahrens und dessen Zusammenwirken mit einem bekannten Reguliersystem wird nachfolgend an Händ der Figuren in einem Ausführungsbeispiel beschrieben:
- Figur 1:: Blockschaltbild zum Verfahren und zur Vorrichtung
- Figur 2a:: Sprungsignal
- Figur 2b:: Antwortsignal, Reguliereinsatz zu früh
- Figur 2c:: Antwortsignal, Reguliereinsatz zu spät
- Figur 2d:: Antwortsignal, Reguliereinsatz zu früh und Verstärkung zu hoch
- Figur 2e:: Antwortsignal, Reguliereinsatz zu früh und Verstärkung zu niedrig
- Figur 3 :: Blockschaltbild zum Verfahren und zur Vorrichtung ohne Reservebandzuführung.

In Figur 1 ist dargestellt das Blockschaltbild zum erfindungsgemäßen Verfahren mit den wesentlichen Merkmalen der Vorrichtung. Das Faserband 5 durchläuft eine Meßstelle 1. Diese Meßstelle 1 kann beispielsweise ein mechanisches Tastwalzenpaar sein. Vor der Meßstelle 1 sind die Einzugswalze der Reservebandzuführung 3 mit dem Reserveband 4 dargestellt. Im Streckwerk 6 erfolgt der Verzug des Faserbandes. Am Ausgang des Streckwerkes ist eine Meßstelle 2 angeordnet. Das konventionelle Reguliersystem 7 erhält von der Meßstelle 1 die Meßsignale. Diese Meßsignale werden in einem Meßwertspeicher 7.1 zeitverzögert gespeichert und weitergeliefert an einen Verstärker 7.2, wobei vom Ausgang des Verstärkers 7.2 das Signal an ein Stellglied 7.3 weitergeliefert wird. Das Stellglied 7.3 verändert die Drehzahl eines Walzenpaares im Streckwerk 6, so daß sich der Verzug ändert.

Vorrichtungsgemäß wurde zu diesem beschriebenen Reguliersystem 7 eine Baugruppe 8 installiert. Diese Baugruppe 8 des erfindungsgemäßen Verfahrens arbeitet parallel und unabhängig zum konventionellen Reguliersystem 7. In der Baugruppe 8 sind dargestellt ein Steuerwerk 8.1, eine Meßwertauswertung 8.2, eine Zähl- und Auswerteinheit 8.3 sowie ein Mittelwertbildner 8.4, ein Zwischen-. speicher 8.5 und ein Vergleicher 8.6.

Eine Reservebandzuführung hat die Aufgabe, Produktionsstillstände durch Faserbandbruch oder durch Bandende in einer Kanne zu vermeiden. Die Funktion der Reservebandzuführung 3 wird für den erfindungsgemäßen Zweck auf einen anderen Anwendungsbereich übertragen. Die Reservebandzuführung 3 wird in Doppelfunktion als Teil einer Vorrichtung zur Durchführung des Verfahrens genutzt.

Um das Verfahren zu starten, ist eine der Möglichkeiten, daß das Steuerwerk 8.1 ein Startsignal an die Reservebandzuführung 3 gibt. Nach Ablauf einer definierten Zeit der Reservebandzuführung wird die Reservebandzuführung 3 wieder gestoppt. Diese Dauer entspricht der erforderlichen Zeitdauer des Verfahrens.

Eine andere Möglichkeit das Verfahren zu starten, wird durch die Vorlagebänder selbst gegeben. Diese Möglichkeit wird in Figur 3 dargestellt.

Die Vorlagebänder können selbst an der Meßstelle 1 vor dem Streckwerk 6 durch zufällige Abweichung der Faserbanddicke ein transientes Signal erzeugen. Vorausseztung ist, daß das transiente Signal eine hohe Amplitude besitzt. Die Amplitude muß ca. 10% vom Mittelwert abweichen und eine Zeitdauer (mindestens drei Taktimpulse des Meßtaktes) vorhanden sein. Dieses Signal muß erkannt werden. Zu diesem Zweck ist zwischen Meßstelle 1 und Steuerwerk 8.1 eine Meßwertanalyse 8.0 angeordnet (Figur 3). Mit der Meßwertanalyse 8.0 ist mittels Langzeit-Mittelwertbildung der Meßwerte ein Vergleichswert festgelegt. Eine Überschreitung um mindestens 10% des Vergleichswertes wird als Schwellwertüberschreitung durch die Meßwertanalyse 8.0 erfaßt. Die Amplitude muß dabei mindestens eine Zeitdauer von drei Taktimpulsen andauern. Parallel zur Ermittlung der Amplitude wird deren Steilheit ermittelt. Wenn deren Steilheit zugleich auch sprunghaft ansteigend ist, dann ist das erforderliche transiente Signal gefunden. Mit Erfassung eines solchen Signales wird das Verfahren gestartet. Nach einer vorgegebenen Anzahl Taktimpulsen wird das Verfahren beendet. Die Anzahl der Taktimpulse entspricht mindestens dem Durchlauf von Meßstelle 1 zu Meßstelle 2.

Das Verfahren arbeitet parallel und unabhängig gegenüber der bestehenden Regulierung. Mit der Zuschaltung des Reservebandes 4 oder durch zufällige Abweichung der Faserbanddicke wird ein definiertes Sprungsignal gemäß Figur 2a (in idealisierter Form dargestellt) ausgelöst. Dieses Sprungsignal wird auf die Meßstelle 1 gegeben und der zeitliche Verlauf des Ausgangssignals wird mit der Meßstelle 2 am Ausgang des Streckwerkes 6 erfaßt. Das Ausgangssignal kann beispielsweise idealisiert Formen annehmen, wie dargestellt in Figur 2b, Figur 2c, Figur 2d oder Figur 2e. Die sich der Meßstelle 2 anschließende Meßwertauswertung 8.2 besitzt im Ausgang zwei Pfade, einen Pfad für die Kontrolle des Reguliereinsatzpunktes und einen anderen Pfad für die Kontrolle der Regulierintensität.

Im Verarbeitungszweig für die Kontrolle des Reguliereinsatzpunktes werden entsprechend dem Impulsdiagramm des Antwortsignals zwei Amplituden erfaßt (Figur 2d), wobei generell die erste Amplitude in Verlauf und Phasenlage zur Auswertung herangezogen wird. Gemäß Figur 2d wird ausgewertet die Verzögerung t und die Differenz - f (t) zwischen dem Grundpegel der Regulierung und dem Grundpegel des Antwortsignals. Im Ergebnis der Auswertung in der Baugruppe 8 werden diese Kennwerte für die Beurteilung der Wirksamkeit der Regulierung herangezogen. Gemäß Figur 1 werden diese Kennwerte als Signale in den Meßwertspeicher 7.1 bzw. den Verstärker 7.2 des bestehenden Reguliersystems 7 eingeführt und ermöglichen so eine Korrektur der Parameter im Reguliersystem.

Für das weitere Verständnis des Verfahrens wird die nachfolgende Erläuterung mit Zuführung des Reservebandes gegeben. Mit der Zuführung des Reservebandes 4 registriert die Meßstelle 1 einen sprunghaften Zuwachs der Faserbanddicke. Das entspricht dem Sprungsignal. Mit der Erfassung des Sprungsignals an der Meßstelle 1 bekommt das Steuerwerk 8.1 die Information über den Start des Verfahrens. Zugleich startet die Meßwertauswertung 8.2 den Mittelwertbildner 8.4. Dieser erfaßt als erstes jene Signale, die bis zum Eintreffen des Antwortsignals, d.h. des korrigierten Bandes, an der Meßstelle 2 in die Meßwertauswertung 8.2 einlaufen. Diese gebildeten Mittelwerte werden im Zwischenspeicher 8.5 abgelegt.

Mit Eintreffen der ersten Flanke des Antwortsignals wird der Mittelwertbildner 8.4 wiederum Mittelwerte für die Zeitdauer des Durchlaufs des Antwortsignals bilden. Diese Mittelwerte jedoch werden auf direktem Wege dem Vergleicher 8.6 zugeführt, der nunmehr auch vom Zwischenspeicher 8.5 dessen Werte erhält. Ermittelt wird im Vergleicher 8.6 die Betragsdifferenz zwischen dem Signalgrundpegel mit Start des Reservebandes und dem mit dem Antwortsignal gelieferten Signalgrundpegel. Eine eventuelle Differenz aus dem Vergleich entspricht einem Maß für die Regulierintsität. Der Ausgang des Vergleichers 8.6 geht auf einen Verstärker 7.2, der entsprechend der Betragsdifferenz und ihrer Polarität die Intensität der Verstärkung realisiert.

Zugleich mit Einlaufen der Flanke des ersten Impulses des Antwortsignals an der Meßstelle 2 wird die Zähl- und Auswerteeinheit 8.3 über die Meßwertauswertung 8.2 gestartet. Nach Durchlauf des ersten Impulses des Antwortsignals wird die Zähl- und Auswerteeinheit 8.3 wiederum gestoppt. Dieses Ergebnis wird in den Meßwertspeicher 7.1 geliefert. Die Anzahl der Zeittakte des ersten Impulses des Antwortsignals liefert den Kennwert für die Größe der Fehleinstellung der Regulierung. Die Phasenalge (Polarität) sagt etwas über die Richtung der Fehleinstellung aus, d.h. bei positiver Phasenlage ist der Reguliereinsatz zu langsam, bei negativer Phasenlage zu schnell. Der letzte Impuls des Antwortsignals bleibt unberücksichtigt. Das ist stets ein nachfolgender Impuls konträrer Polarität gegenüber dem ersten. Die Einfachheit dieses Verfahrensschrittes besteht darin, daß die Länge dieses gezählten Impulses bereits ein Maß ist für den Zeitpunkt des Regeleinsatzes. Dieser Kennwert wird dem Meßwertspeicher 7.1 zugeleitet, der zugleich entsprechend dem Kennwert den Regeleinsatzpunkt korrigiert.

Charakteristisch für die Zähl- und Auswerteeinheit 8.3 ist, daß diese durch die Meßwertauswertung 8.2 gestartet und gestoppt wird und nach einem maschinenabhängigen Meßtakt 7.4 arbeitet. Die maschinenabhängige Meßtaktgebung 7.4 ist synchronisiert mit der Faserbandgeschwindigkeit, so daß die Auswertung des Impulsdiagramms zu richtigen Zeitpunkten erfolgt.

## Patentansprüche

1. Verfahren zur Korrektur des Reguliereinsatzpunktes und der Regulierintensität einer Regulierung (7) eines Streckwerkes (6) für Faserbänder, wobei vor dem Bandeinlauf ins Streckwerk (6) eine Meßstelle (1) zur Messung der Faserbanddicke angeordnet wird und die Meßstelle (1) eine Verbindung zu einer Regulierung (7) hat, welche den Verzug im Streckwerk (6) steuert und die Regulierung (7) mindestens einen den Reguliereinsatzpunkt bestimmenden Meßwertspeicher (7.1), einen die Regulierintensität bestimmenden Verstärker (7.2) und ein Stellglied (7.3) umfaßt und eine weitere Meßstelle (2) am Bandauslauf des Streckwerks (6) angeordnet wird und zur Regulierung (7) eine Baugruppe (8) angeordnet wird, die eine Verbindung zur Meßstelle (1) und zur anderen Meßstelle (2) hat, dadurch gekennzeichnet daß eine zufällige Abweichung der Faserbanddicke als transientes Signal an der Meßstelle (1) vor dem Streckwerkseingang ermittelt wird, wobei das transiente Signal eine über eine Toleranzgrenze der Faserbanddicke hinausgehende, hohe Amplitude mit zugleich sprunghaft wachsender Steilheit besitzt und das transiente Signal zugleich der Regulierung (7) und einer Baugruppe (8) zugeführt wird und die Baugruppe (8) mit Erfassen des transienten Signals das Verfahren startet, wobei als Antwortsignal an der Meßstelle (2) das Ergebnis der Regulierung erfaßt wird, der Signalverlauf des Antwortsignals mittels Baugruppe (8) ausgewertet wird und die aus der Relation zwischen transientem Signal und Antwortsignal ermittelten Signalkennwerte zur Korrektur in die Regulierung (7) eingeführt werden und dann das Verfahren für einen Durchlauf beendet wird.

2. Verfahren gemäß Anspruch 1, dadurch gekennzeichnet, daß die Amplitude des transienten Signals einen Schwellwert überschreitet, der über einer Toleranzgrenze für den Mittelwert der Faserbanddicke liegt.

3. Verfahren gemäß Anspruch 2, dadurch gekennzeichnet, daß die Amplitude eine Zeitdauer vorhanden sein muß.

4. Verfahren gemäß Anspruch 3, dadurch gekennzeichnet, daß diese Zeitdauer mindestens drei Taktimpulse eines Meßtaktes ist.

5. Verfahren gemäß Anspruch 1, dadurch gekennzeichnet, daß das transiente Signal einem Sprungsignal ähnlich ist.

6. Verfahren gemäß Anspruch 1, dadurch gekennzeichnet, daß eine zufällige Abweichung der Faserbanddicke als transiente Signal von einer Reservebandzuführung (3) geliefert wird, die einen Reservebandabschnitt (4) den zu verarbeitenden Faserbändern (5) zuführt.

7. Verfahren gemäß Anspruch 1, dadurch gekennzeichnet, daß die Auswertung des Antwortsignals mittels Baugruppe (8) sowohl in einem dortigen Verarbeitungspfad (8.3) für den Reguliereinsatzpunkt als auch in einem dortigen Verarbeitungspfad (8.4, 8.5, 8.6) für die Regulierintensität erfolgt und der Signalkennwert zur Korrektur des Regeleinsatzpunktes an den Meßwertspeicher (7.1) der Regulierung (7) und der Signalkennwert zur Korrektur der Regulierintensität an den Verstärker (7.2) der Regulierung (7) übergeben wird.

8. Verfahren gemäß Anspruch 7, dadurch gekennzeichnet, daß im Verarbeitungspfad (8.3) für den Reguliereinsatzpunkt entsprechend einem Impulsdiagramm des Antwortsignals die erste Amplitude erfaßt, der Zeitraum des Beginns des Flankenanstiegs bis zum Abkippen auf Grundsignalpegel und die dazugehörige positive oder negative Phasenlage ermittelt wird, so daß die tatsächliche Lage des Reguliereinsatzpunktes im Verzugsfeld ermittelt ist.

9. Verfahren gemäß Anspruch 7, dadurch gekennzeichnet, daß im Verarbeitungspfad (8.4, 8.5, 8.6) für die Regulierintensität eine Auswertung der Polarität und des Betrages der Differenz zwischen Grundsignalpegel der Regulierung und Grundsignalpegel des Antwortsignals erfolgt.

10. Verfahren gemäß Anspruch 8, dadurch gekennzeichnet, daß die Zähl- und Auswerteeinheit (8.3) mit Erfassen der Vorderflanke des ersten Impulses des Antwortsignals von der Meßwertauswertung (8.2) gestartet und dann gestoppt wird, wenn dieser Impuls auf seinen Grundsignalpegel abkippt und somit die von der Zähl- und Auswerteeinheit (8.3) ermittelte Impulszahl ein Maß für eine Asynchronität des Reguliereinsatzes ist, so daß dieser Kennwert der Korrekturwert für den Reguliereinsatzpunkt ist.

11. Verfahren gemäß Anspruch 9, dadurch gekennzeichnet, daß die Meßwertauswertung (8.2) beginnend von der Erfassung des transienten Signals über der Meßstelle (1) bis zum Eintreffen der Eingangsflanke des Antwortsignals an der Meßstelle (2) den Mittelwertbildner (8.4) veranlaßt Mittelwerte der erfaßten Signale zu bilden und diese in den Zwischenspeicher (8.5) zu transportieren, wobei beginnend mit Erfassung der Eingangsflanke des Antwortsignals für die Dauer dieses Signals die entsprechenden Mittelwerte gebildet werden und dieser sowie die im Zwischenspeicher abgelegten Mittelwerte einem Vergleicher (8.6) zugeführt werden, wobei eine Betragsdifferenz zwischen dem Signalgrundpegel mit Start des transienten Signals und dem mit dem Antwortsignal gelieferten Signalgrundpegel und deren Polarität ermittelt wird und somit ein Signalkennwert zur Korrektur der Regulierintensität gebildet wird.

12. Vorrichtung zur Korrektur des Reguliereinsatzpunktes und der Regulierintensität einer Regulierung (7) eines Streckwerks (6) für Faserbänder, wobei vor dem Bandeinlauf ins Streckwerk (6) eine Meßstelle (1) zur Messung der Faserbanddicke angeordnet ist und die Meßstelle (1) eine Verbindung zu einer Regulierung (7) hat, welche den Verzug im Streckwerk (6) steuert und die Regulierung (7) mindestens einen den Reguliereinsatzpunkt bestimmenden Meßwertspeicher (7.1), einen die Regulierintensität bestimmenden Verstärker (7.2) und ein Stellglied (7.3) -umfaßt und eine weitere Meßstelle (2) am Bandauslauf des Streckwerks (6) angeordnet ist und zur Regulierung (7) eine Baugruppe (8) angeordnet ist, die eine Verbindung zur Meßstelle (1) und zur anderen Meßstelle (2) hat,
dadurch gekennzeichnet, daß
die Meßstelle (1) eine zufällige Abweichung der Faserbanddicke als transientes Signal parallel zur Regulierung (7) an die Baugruppe (8) übermittelt und dort bei Vorhandensein des transienten Signals ein Steuerwerk (8.1) die Auswertung eines von der Meßstelle (2) gelieferten Antwortsignals durch eine Meßwertauswertung (8.2) startet,
wobei die Meßwertauswertung (8.2) die Auswertung des Antwortsignals in einem Pfad für die Kontrolle der Regulierintensität startet, der gebildet ist durch einen Mittelwertbildner (8.4), einen Zwischenspeicher (8.5) und einen Vergleicher (8.6), wobei der Vergleicher (8.6) bei einer Differenz aus dem Vergleich über eine Verbindung zum Verstärker (7.2) die Regulierintensität korrigiert,
und die Meßwertauswertung (8.2) die Auswertung des Antwortsignals in einem Pfad für die Kontrolle des Reguliereinsatzpunktes startet, der gebildet ist durch eine Zähl- und Auswerteeinheit (8.3), wenn die Flanke des ersten Impulses des Antwortsignals an der Meßstelle (2) einläuft und nach Durchlauf des ersten Impulses die Zähl- und Auswerteeinheit (8.3) stoppt und die Anzahl der ermittelten Zeittakte einen Signalkennwert bildet, der über eine Verbindung zum Meßwertspeicher (7.1) dort den Reguliereinsatzpunkt korrigiert,
und dann für einen Durchlauf die Korrektur beendet ist.

13. Vorrichtung gemäß Anspruch 12, dadurch gekennzeichnet, daß eine Reservebandzuführung (3) mit einem Steuerwerk (8.1) verbunden ist und die Meßstelle (1) mit dem Steuerwerk (8.1) und dem Meßwertspeicher (7.1) der Regulierung (7) verbunden ist, ein Eingang der Meßwertauswertung (8.2) die Verbindung mit der Meßstelle (2) hat, wobei der Ausgang der Meßwertauswertung (8.2) einerseits mit einer Zähl- und Auswerteeinheit (8.3) und deren Ausgang mit dem Meßwertspeicher (7.1) der Regulierung (7) verbunden ist und die Zähl- und Auswerteinheit (8.3) mit einer maschinenabhängigen Meßtaktgebung (7.4) verbunden ist, andererseits der Ausgang der Meßwertauswertung (8.2) mit einem Mittelwertbildner (8.4) verbunden ist, dieser zwei Ausgänge hat, wobei einer direkt mit einem Vergleicher (8.6) und ein zweiter über einen Zwischenspeicher (8.5) mit dem Vergleicher (8.6) verbunden ist und der Ausgang des Vergleichers (8.6) direkt mit dem Verstärker (7.2) der Regulierung (7) verbunden ist.

14. Vorrichtung gemäß Anspruch 12, dadurch gekennzeichnet, daß die Meßstelle (1) mit einer Meßwertanalyse (8.0) und dem Meßwertspeicher (7.1) der Regulierung (7) verbunden ist, ein Eingang der Meßwertauswertung (8.2) die Verbindung mit der Meßstelle (2) ist, wobei der Ausgang der Meßwertauswertung (8.2) einerseits mit einer Zähl- und Auswerteeinheit (8.3) und deren Ausgang mit dem Meßwertspeicher (7.1) der Regulierung (7) verbunden ist, andererseits der Ausgang der Meßwertauswertung (8.2) mit einem Mittelwertbildner (8.4) verbunden ist, dieser zwei Ausgänge hat, wobei einer direkt mit einem Vergleicher (8.6) und ein zweiter über einen Zwischenspeicher (8.5) mit dem Vergleicher (8.6) verbunden ist und der Ausgang des Vergleichers (8.6) direkte mit dem Verstärker (7.2) der Regulierung (7) verbunden ist.

## Claims

1. Process for the correction of the regulation onset point and of regulating intensity of the regulation (7) of a drawing frame (6) for fibre slivers with a measuring point (1) before the sliver enters the draw frame (6) to measure fibre sliver thickness said measuring point being connected with a regulation system (7) that regulates the draft in the draft system (6) and comprises at least one measured-values memory (7.1), that determines the regulation onset point, an amplifier (7.2), that determines the regulation intensity, and an adjusting element (7.3), a further measuring point (2) at the output of the drawing frame (6), and a component group (8) for the regulation which is connected with both measuring points (1, 2), characterised in that an accidental deviation of fibre sliver thickness is detected in form of a transient signal at the measuring point (1) before the entry of the drawing frame, said transient signal having a high amplitude which exceeds a tolerance limit of the fibre sliver thickness with simultaneously suddenly increasing steepness and that said transient signal is transmitted simultaneously to the regulation system (7) and to the component group (8) and said component group (8) by detecting the transient signal starts the process so that the result of the regulation is detected as a response signal at measuring point (2) and the curve of the response signals is evaluated by the component group (8), the characteristic values of the signal, which are determined by the relation between transient signal and response signal, being imported into the regulation system (7) for correction before the process of one run is finished.

2. Process according claim 1, characterised in that the amplitude of the transient signal exceeds a threshold value which is beyond a tolerance limit of the mean value of fibre sliver thickness.

3. Process according claim 2, characterised in that the amplitude must last for a period of time.

4. Process according claim 3, characterised in that this period must be equal to at least three clocking impulses of a measuring phase.

5. Process according claim 1, characterised in that the transient signal is similar to a surge signal.

6. Process according claim 1, characterised in that an accidental deviation of the fibre sliver thickness is transmitted as a transient signal by a reserve sliver feeding system (3) which feeds a reserve sliver segment (4) to the fibre slivers (5) to be processed.

7. Process according claim 1, characterised in that the evaluation of the response signal takes place by means of the component group (8) in a processing path (8.3) for the regulation onset point as well as in a processing path (8.4, 8.5, 8.6) for the intensity of regulation and the characteristic value of the signal to correct the regulation onset point is transmitted to the measured-values memory (7.1) of the regulation system (7) and the characteristic value of the signal to correct the intensity of regulation is transmitted to the amplifier (7.2) of the regulation system (7).

8. Process according claim 7, characterised in that the first amplitude is detected in the processing path (8.3) for the regulation onset point in accordance with the impulse diagram of the response signal, and that the period from the beginning of impulse rise until tapering of the impulse to the background signal level and the appertaining positive or negative phase position is ascertained, so that the actual position of the regulation onset point in the drafting zone is determined.

9. Process according claim 7, characterised in that an evaluation of polarity and of the difference amount between basic signal level of control and basic signal level of the response signal is carried out in the processing path (8.4, 8.5, 8.6) for the intensity of regulation.

10. Process according claim 8, characterised in that the counting and evaluation unit (8.3) is started by the measured value evaluating unit (8.2) when the forward flank of the first impulse of the response signal is detected, and is stopped when this impulse drops to its basic signal level with the number of impulses counted by the counting and evaluating unit (8.3) being a measure for the asynchronism of the onset of regulation so that this value is the correction value for the regulation onset point.

11. Process according claim 9, characterised in that the measured value evaluating unit (8.2), starting with the detection of the transient signal via the measuring station (1) and until the arrival of the input impulse flank of the response signal at the measuring station (2) causes the mean value former (8.4) to form mean values of the detected signals and to convey them into the buffer memory (8.5), whereby, starting with the detection of the input flank of the response signal, the corresponding mean values are formed for the duration of this signal and whereby these as well as the mean values stored in the buffer memory are transmitted to a comparator (8.6), with an amount difference being formed between the basic signal level at the start of the transient signal and the basic signal level supplied with the response signal while their polarity is ascertained, a characteristic value for the correction of regulating intensity being thereby formed.

12. Device for the correction of the regulation onset point and of regulating intensity of the regulation (7) of a drawing frame (6) for fibre slivers in which a measuring station (1) for measuring of the fibre sliver thickness is located before the entry of the sliver into the drawing frame, said measuring station (1) being connected to a regulation system (7) which regulates the drawing in the drawing system, this regulation system (7) comprising at least one measured value memory (7.1) that determines the regulation onset point, one amplifier (7.2) that determines the intensity of regulation, and an adjusting element (7.3) and another measuring station (2) at the output of the drawing frame (6), as well as a component group (8) for the regulation which is connected with both measuring stations (1, 2), characterised in that the measuring station (1) transmits an accidental deviation of fibre sliver thickness as a transient signal parallel to the regulation to a component group (8), where, if a transient signal has arrived, a control circuit (8.1) by means of a measured value evaluation (8.2) starts the evaluation of a response signal, transmitted by the measuring station (2), said measured value evaluation (8.2) starting the evaluation of the response signal on a path for the control of regulating intensity which is formed by a mean value former (8.4), a buffer memory (8.5), and a comparator (8.6), said comparator (8.6) correcting the intensity of regulation by means of a connection with the amplifier (7.2) if a difference resuits from the comparison, and said measured value evaluation (8.2) starting the evaluation of the response signal on a path for the control of the regulation onset point which is formed by a counting and evaluating unit (8.3), as soon as the flank of the first impulse of the response signal arrives at the measuring station (2), and stopping the counting and evaluating unit (8.3) after the running through of the first impulse, the number of the ascertained clocking impulses forming a characteristic value of the signal, which corrects the regulation onset point at the measured value memory (7.1) via a connection to this memory, before the correction for one run is finished.

13. Device according claim 12, characterised in that a reserve sliver feeding system (3) is connected to a control circuit (8.1) and the measuring station (1) is connected to the control circuit (8.1) and to the measured value memory (7.1) of the regulation (7) and that an input of the measured value evaluation (8.2) is connected to the measuring station (2), whereby the output of the measured value evaluation (8.2) is connected on the one hand with a counting and evaluating unit (8.3), the output of said counting and evaluating unit (8.3) being connected to the measured value memory (7.1) of the regulation (7) and said counting and evaluating unit (8.3) being connected to a machine dependent impulse generator (7.4), and is connected on the other hand with a mean value former (8.4) which has two outputs, one being connected directly to a comparator (8.6) and a second one being connected to a comparator (8.6) via a buffer memory (8.5), the output of said comparator (8.6) being connected directly to the amplifier (7.2) of the regulation system (7).

14. Device according claim 12, characterised in that the measuring station (1) is connected to a measured value analysis system (8.0) and to the measured value memory (7.1) of the regulation (7) and that an input of the measured value evaluation (8.2) is the connection with the measuring station (2), whereby the output of the measured value evaluation (8.2) is connected on the one hand with a counting and evaluating unit (8.3), the output of said counting and evaluating unit (8.3) being connected to the measured value memory (7.1) of the regulation (7), and is connected on the other hand with a mean value former (8.4) which has two outputs, one being connected directly to a comparator (8.6) and a second one being connected to a comparator (8.6) via a buffer memory (8.5), the output of said comparator (8.6) being connected directly to the amplifier (7.2) of the regulation system (7).

## Revendications

1. Procédé pour corriger le point de début ou départ de régulation et l'intensité d'une régulation (7) d'un banc d'étirage (6) de rubans de fibres, dans lequel un poste de mesure (1) est disposé en amont de l'entrée du banc d'étirage (6) pour mesurer l'épaisseur du ruban de fibres, le poste de mesure (1) étant relié à une régulation (7) commandant l'étirage dans le banc d'étirage (6), la régulation (7) comprenant au moins une mémoire (7.1) des valeurs de mesure déterminant le point de début ou départ de régulation, un amplificateur (7.2) déterminant l'intensité de la régulation et un composant (7.3) de commande de réglage, et un autre poste de mesure (2) étant disposé en aval de la sortie du banc d'étirage (6), et un groupe élémentaire (8) qui est relié au poste de mesure (1) et à l'autre poste de mesure (2) étant disposé pour la régulation (7), caractérisé en ce qu'une variation occasionnelle de l'épaisseur du ruban de fibres est décelée sous la forme d'un signal transitoire au poste de mesure (1) en amont de l'entrée du banc d'étirage, le signal transitoire possédant une amplitude élevée, dépassant une limite de tolérance de l'épaisseur du ruban de fibres, d'une raideur de qui augmente brusquement, et que le signal transitoire est envoyé aussi bien à la régulation (7) et à un groupe élémentaire (8), et que le groupe élémentaire (8) provoque le démarrage des opérations du procédé dès qu'il a décelé le signal transitoire, le résultat de la régulation étant décelé comme signal de réponse au poste de mesure (2), le déroulement du signal de réponse étant évalué à l'aide du groupe élémentaire (8) et les valeurs caractéristiques de signaux déterminées en fonction du rapport entre le signal transitoire et le signal de réponse étant introduites dans la régulation (7) pour réaliser une correction, le procédé pour un passage étant ensuite terminé.

2. Procédé selon la revendication 1, caractérisé en ce que l'amplitude du signal transitoire dépasse une valeur seuil qui est située au-delà d'une valeur de tolérance pour la valeur moyenne de l'épaisseur du ruban de fibres.

3. Procédé selon la revendication 2, caractérisé en ce que l'amplitude doit présenter une certaine durée dans le temps.

4. Procédé selon la revendication 3, caractérisé en ce que cette durée dans le temps doit représenter au moins trois impulsions élémentaires d'un cycle de mesure.

5. Procédé selon la revendication 1, caractérisé en ce que le signal transitoire est analogue à un signal brusque de saut.

6. Procédé selon la revendication 1, caractérisé en ce qu'une variation occasionnelle de l'épaisseur du ruban de fibres est délivrée sous forme d'un signal transitoire par une alimentation en ruban de réserve (3) qui achemine un tronçon de ruban de réserve (4) aux rubans de fibres (5) à traiter.

7. Procédé selon la revendication 1, caractérisé en ce que l'analyse d'évaluation subséquente des valeurs de mesure du signal de réponse a lieu par le groupe élémentaire (8), aussi bien dans une voie de traitement (8.3) y prévue pour la détermination du point de début de régulation que dans une voie de traitement (8.4, 8.5, 8.6) y prévue pour la détermination de l'intensité de la régulation et que la valeur caractéristique du signal est transportée dans la mémoire de la valeur caractéristique (7.1) de la régulation (7) pour réaliser la correction du début de la régulation et que la valeur caractéristique du signal est transportée à l'amplificateur (7.2) de la régulation (7) pour réaliser la correction de l'intensité de régulation.

8. Procédé selon la revendication 7, caractérisé en ce que, dans la voie de traitement pour la détermination du point de début de régulation, on décèle la première amplitude selon un diagramme d'impulsions du signal de réponse, on détermine l'intervalle de temps depuis le début de la montée de pente des flancs jusqu'au déclin brisque au niveau du signal de base et la position positive ou négative de phase correspondante, de sorte que l'on détermine la position réelle du point de début de régulation dans le champs ou domaine d'étirage.

9. Procédé selon la revendication 7, caractérisé en ce que, dans la voie de traitement (8.4, 8.5, 8.6) pour la détermination de l'intensité de la régulation, a lieu l'analyse d'évaluation de la polarité et de la valeur de la différence entre le niveau du signal de base de la régulation et le niveau du signal de base du signal de réponse.

10. Procédé selon la revendication 8, caractérisé en ce que l'unité de comptage et d'analyse (8.3) commence à fonctionner lors de la détection du flanc avant de la première impulsion du signal de réponse par l'unité (8.2) d'évaluation de la valeur de mesure et est arrêtée lorsque cette impulsion revient à son niveau de signal de base et, ainsi, le nombre des impulsions, déterminé par l'unité (8.3.) de comptage et d'évaluation, constitue une mesure du caractère asynchrone du début de la régulation, de sorte que cette valeur constitue la valeur de correction pour le point de début de régulation.

11. Procédé selon la revendication 9, caractérisé en ce que l'unité (8.2) d'évaluation des valeurs de mesure, depuis la détection du signal transitoire par le poste de mesure (1) jusqu'à l'arrivée du flanc d'entrée du signal de réponse au poste de mesure (2), laisse le générateur (8.4) de valeur moyenne former des valeurs moyennes des signaux décelés et laisse ces valeurs moyennes être transportées dans la mémoire intermédiaire (8.5), de sorte que, à partir de la détection du flanc d'entrée du signal de réponse, les valeurs moyennes correspondantes sont formées pendant la durée de ce signal et ces valeurs moyennes ainsi que les valeurs moyennes déposées dans la mémoire intermédiaire sont acheminées à un comparateur (8.6) , la valeur de la différence entre le niveau de signal de base au début du signal transitoire et le niveau du signal de base fourni avec le signal de réponse étant alors déterminée, ainsi que leur polarité, et l'on forme ainsi une valeur caractéristique pour réaliser la correction de l'intensité de régulation.

12. Dispositif pour corriger le point de début ou départ de régulation et l'intensité d'une régulation (7) d'un banc d'étirage (6) de rubans de fibres, dans lequel un poste de mesure (1) est disposé en amont de l'entrée du banc d'étirage (6) pour mesurer l'épaisseur du ruban de fibres, le poste de mesure (1) étant relié à une régulation (7) commandant l'étirage dans le banc d'étirage (6), la régulation (7) comprenant au moins une mémoire (7.1) des valeurs de mesure déterminant le point de début ou départ de régulation, un amplificateur (7.2) déterminant l'intensité de la régulation et un composant (7.3) de commande de réglage, et un autre poste de mesure (2) étant disposé en aval de la sortie du banc d'étirage (6), et un groupe élémentaire (8) servant à la régulation étant disposé et qui est relié au poste de mesure (1) et à l'autre poste de mesure (2), caractérisé en ce que le poste de mesure (1) transmet une variation occasionnelle de l'épaisseur du ruban de fibres, comme signal transitoire, au groupe élémentaire (8), parallèlement à la régulation (7), et que, depuis la détection du signal transitoire, une unité de commande (8.1) y fait démarrer l'évaluation d'un signal de réponse, fourni par le poste de mesure (2), par une unité (8.2) d'évaluation des valeurs de mesure, l'unité (8.2) d'évaluation des valeurs de mesure faisant démarrer l'évaluation du signal de réponse dans une voie servant au contrôle de l'intensité de régulation, cette voie étant constituée par un générateur (8.4) de valeur moyenne, une mémoire intermédiaire (8.5) et un comparateur (8.6), ce comparateur (8.6) corrigeant l'intensité de la régulation par une liaison à l'amplificateur (7.2), après avoir détecté une différence lors de la comparaison, et que l'unité (8.2) d'évaluation des valeurs de mesure fait démarrer l'évaluation du signal de réponse dans une voie servant au contrôle du point de début de la régulation qui est déterminé par une unité (8.3) de comptage et d'évaluation lorsque le flanc de la première impulsion du signal de réponse arrive au poste de mesure (2), et qu'elle fait arrêter l'unité (8.3) de comptage et d'évaluation après passage de la première impulsion, et que le nombre d'impulsions chronométriques décelées constitue une valeur caractéristique du signal qui, par une liaison à la mémoire (7.1) des valeurs de mesure de régulation, y corrige le point de début de la régulation, et que la correction est alors terminée pour un passage.

13. Dispositif selon la revendication 12, caractérisé en ce qu'une alimentation (3) en réserve de ruban est reliée à une unité de commande (8.1) et que le poste de mesure (1) est relié à l'unité de commande (8.1) et à la mémoire (7.1) des valeurs de mesure de la régulation (7), en ce qu'une entrée de l'unité (8.2) d'évaluation des valeurs de mesure est en liaison avec le poste de mesure (2), la sortie de l'unité (8.2) d'évaluation des valeurs de mesure étant reliée, d'une part, à une unité (8.3) de comptage et d'évaluation, et la sortie de celle-ci étant reliée à la mémoire (7.1) des valeurs de mesure de la régulation (7), et que l'unité (8.3) de comptage et d'évaluation étant reliée à un générateur d'impulsions (7.4) qui est fonction de la machine, et que, d'autre part, la sortie de unité (8.2) d'évaluation des valeurs de mesure est reliée à un générateur (8.4) de valeur moyenne comportant deux sorties dont l'une est reliée directement à un comparateur (8.6) et une deuxième est reliée au comparateur (8.6) par une mémoire intermédiaire (8.5), et que la sortie du comparateur (8.6) est reliée directement à l'amplificateur (7.2) de la régulation (7).

14. Dispositif selon la revendication 12, caractérisé en ce que le poste de mesure (1) est relié à une unité d'analyse (8.0) et la mémoire (7.1) des valeurs de mesure de la régulation (7), en ce qu'une entrée de l'unité (8.2) d'évaluation des valeurs de mesure constitue la liaison au poste de mesure (2), la sortie de l'unité (8.2) d'évaluation des valeurs de mesure étant reliée, d'une part, à une unité (8.3) de comptage et d'évaluation et la sortie de celle-ci étant reliée à la mémoire (7.1) des valeurs de mesure de la régulation (7), la sortie de l'unité (8.2) d'évaluation des valeurs de mesure étant reliée, d'autre part, à un générateur (8.4) de valeur moyenne qui comporte deux sorties, dont l'une est reliée directement à un comparateur (8.6) et une deuxième est reliée au comparateur (8.6), par une mémoire intermédiaire (8.5), et que la sortie du comparateur (8.6) est reliée directement à l'amplificateur (7.2) de la régulation (7).
